# FASCICULE DE BREVET EUROPEEN

(11) **EP 2 426 189 B1**
(45) Date de publication et mention de la délivrance du brevet: **27.03.2013**
(21) Numéro de dépôt: 11290375.2
(22) Date de dépôt: 17.08.2011
(51) Int. Cl.: C10G 50/00, C10G 45/02, C10G 45/32, C10G 45/00, C10G 69/12, C10G 69/04, C10G 69/08, C10G 67/06, C10G 25/02

(54) **Procédé de production de carburants kérosène et diesel à partir de coupes insaturées légeres et de coupes aromatiques riches en BTX**
Verfahren zur Herstellung von Kerosin- und Dieselkraftstoffen aus leichten ungesättigten und reichen aromatischen BTX-Anteilen
Method for producing kerosene and diesel fuels using light unsaturated cuts and BTX-rich aromatic cuts

(30) Priorité: 07.09.2010 FR 1003559
(43) Date de publication de la demande: 07.03.2012
(73) Titulaire: IFP Energies nouvelles, 92852 Rueil-Malmaison Cedex (FR)
(72) Inventeur: Coupard, Vincent, 69100 Villeurbanne (FR); Pucci, Annick, 78290 Croissy sur Seine (FR); Debuisschert, Quentin, 92500 Rueil Malmaison (FR)

(56) Documents cités:
- US-A- 4 950 823
- US-A1- 2005 023 188
- US-A1- 2006 194 995
- US-A1- 2010 108 568

## Description

### INTRODUCTION

L'évolution des moteurs automobiles entraîne actuellement une augmentation de la demande en carburant diesel au dépend de celle de l'essence.

Les prévisions concernant l'évolution du marché des carburants automobiles indiquent une diminution quasi généralisée dans le monde de la demande en essence.

Ainsi, alors qu'en 2000 le rapport de consommation d'essence par rapport au diesel était de 2, on prévoit qu'il sera proche de 1,5 en 2015.

Pour l'Union Européenne, cette diminution est extrêmement forte, puisque ce rapport qui était de 1 en 2000, devrait passer à 0,5 en 2012, et même encore baisser au delà.

Par ailleurs, la demande en kérosène devrait également significativement augmenter dans les prochaines années en liaison avec l'évolution du marché du transport aérien.

Cette évolution inéluctable vers une demande accrue en distillats moyens, et la diminution de la demande en essence pose à l'industrie du raffinage un grave problème d'adaptation de l'offre à la demande, et ceci dans un délai très court peu compatible avec la construction de nouvelles installations coûteuses et longues à mettre en oeuvre, telles que les hydrocraquages de gasoil sous vide.

La présente invention propose une solution attractive permettant à partir de naphta craqué léger (incluant éventuellement une proportion quelconque de coupes oléfiniques C3 et C4 dite "LPG"), et d'une coupe aromatique riche en BTX, de répondre à une demande accrue en carburant diesel et kérosène, sans impliquer d'unités neuves et couteuses d'hydrocraquage.

La solution décrite dans la présente invention est particulièrement bien adaptée à des remodelages d'unités de raffinage existantes.

### ART ANTERIEUR

Dans un marché dominé par la consommation d'essence, comme c'est le cas par exemple aux États-Unis, la production de carburant diesel est assurée essentiellement à partir des distillats moyens dit "straight run", c'est à dire provenant de la distillation directe du pétrole brut.

Ces distillats moyens doivent être hydrotraités pour répondre aux spécifications maintenant très sévères de teneur en soufre (10 ppm max) et de teneurs en aromatiques. Actuellement, cette production est notoirement insuffisante et oblige les raffineurs dans certaines zones géographiques, et notamment l'Europe, à importer du carburant diesel pour satisfaire à la demande intérieure.

Inversement, et particulièrement en Europe, les raffineurs font face à des excédents d'essence dont les exportations dans les zones géographiques déficitaires sont incertaines à court terme en raison de l'augmentation des capacités de raffinage et/ou de la baisse de consommation dans les zones concernées.

Pour toutes ces raisons, un certain nombre de raffineurs ont construit des installations d'hydrocraquage qui permettent de transformer des coupes lourdes telles que le gasoil sous-vide en carburant diesel de très bonne qualité. Néanmoins, ce procédé est très coûteux en investissement et utilités car il fonctionne à très haute pression (supérieures à 100 bars), et entraîne une très forte consommation d'hydrogène (de l'ordre de 10 à 30 kg d'hydrogène par tonne de charge), nécessitant d'implanter une installation spécifique de production d'hydrogène. D'autres solutions moins couteuses pour produire du carburant diesel sont envisageables, à savoir l'oligomérisation des oléfines légères ayant de 3 à 6 atomes de carbone, par exemple issues du craquage catalytique. Cependant ces coupes oléfiniques contiennent très souvent des impuretés sulfurées et azotées qui désactivent rapidement le catalyseur d'oligomérisation et peuvent rendre le procédé moins économique. Il est donc nécessaire de purifier la charge de l'oligomérisation. Ceci se fait en ajoutant des équipements de purification, le plus souvent en plusieurs étapes, incluant des masses adsorbantes diverses, régénératives ou non régénératives.

La demande de brevet US2010/108568 divulgue un procédé de production de kérosène à partir de naphta C5+ et de gaz hydrocarbures C2-C5 issus de synthèse Fischer-Tropsch par oligomérisation de la charge pour former des hydrocarbures légers, du kérosène et un distillat, hydrotraitement du kérosène, aromatisation d'une coupe C3+ issue de Fischer-Tropsch, alkylation de la coupe naphta riche en aromatiques avec la coupe oléfinique des hydrocarbures légers de l'étape d'oligomérisation et l'hydrotraitement du produit kérosène de l'étape d'alkylation.

La présente solution peut se définir comme une alternative à la solution "hydrocraquage", faisant appel à une oligomérisation d'oléfines légères de 3 à 10 atomes de carbone, de manière préférée de 4 à 6 atomes de carbone, couplée à une alkylation des oléfines de 8 à 10 atomes de carbone, n'ayant pas réagi à l'oligomérisation sur une coupe riche en BTX, généralement disponible à partir d'un reforming semi régénératif ou régénératif.

Cette alkylation aboutit à une coupe située dans la gamme des distillats moyens (gazole ou kérosène) qu'il faut ensuite hydrotraiter et/ou hydrogéner pour aboutir à des produits commerciaux.

La solution objet de la présente invention reste économiquement beaucoup moins couteuse que la solution hydrocraquage en termes d'investissement, d'utilités et de consommation d'hydrogène, et conduit à une réduction d'essence et une augmentation de distillat dans le même ordre de grandeur.

### DESCRIPTION SOMMAIRE DE L'INVENTION

La présente invention décrit un procédé de production de gazole (13) à partir d'une coupe essence (1) provenant d'une unité de craquage catalytique, et d'une coupe BTX (9) provenant d'une unité de reformage catalytique des essences, faisant appel à l'enchainement d'étapes suivantes:
- une étape optionnelle 1 d'hydrogénation sélective (SHU) de la coupe essence de départ,
- une étape 2 de traitement sur catalyseur acide (TR) de l'effluent issu de l'étape 1,
- une étape 3 de distillation de l'effluent de l'étape 2 réalisée dans une première colonne à distiller (CD1) permettant de séparer en tête une coupe oléfinique (4) ayant un point final d'ébullition d'environ 60°, intermédiairement une coupe (5) d'intervalle de distillation compris entre 60°C et 150°C, et en fond une coupe (6) de point d'ébullition supérieur à 150°C, qui est envoyée vers une unité d'hydrotraitement (HDT), l'effluent (12) de l'unité d'hydrotraitement étant envoyé vers une unité d'hydrogénation totale (HT) qui produit le gazole recherché (13),
- une étape 4 d'oligomérisation (OLG) de la coupe oléfinique (4) éventuellement en mélange avec une coupe LPG (10) contenant des oléfines, de laquelle on extrait après distillation un flux (7) d'oléfines oligomérisées à nombre d'atomes de carbone allant de 8 à 20, qui est envoyée pour une première partie par le flux 7a, vers l'unité d'hydrotraitement (HDT) constituant l'étape (6), et pour une seconde partie par le flux 7b, vers l'unité d'hydrogénation totale (HT),
- une étape 5 d'alkylation du flux (8) d'oléfines en C3 et en C8 sur la coupe BTX (9), l'effluent (11) de l'unité d'alkylation (ALK) étant envoyé dans une seconde colonne à distiller (CD2) de laquelle on extrait 3 coupes:
- une coupe essence (11a) de point d'ébullition inférieur à 100°C qui est envoyée vers le pool essence,
- une coupe intermédiaire (11b) d'intervalle de distillation compris entre 100°C et 150°C, essentiellement constituée des BTX n'ayant pas réagi, qui est en majorité recyclée à l'entrée de l'unité d'alkylation (ALK), à l'exception d'une fraction constituant la purge de ladite unité (ALK) qui est elle même envoyée au pool essence après stabilisation,
- une coupe lourde (11c) de point d'ébullition supérieur à 150°C qui est envoyée à l'unité d'hydrogénation totale (HT) de laquelle est extrait le gazole recherché (13).

La coupe essence constituant la charge (1) est une essence de craquage catalytique qui contient de 5 à 10 atomes de carbone, et de manière préférée, de 5 à 7 atomes de carbone.

Selon une variante préférée du procédé selon la présente invention, l'étape 2 de traitement sur catalyseur acide (TR) fait appel à un catalyseur acide de type résine échangeuse d'ion, ou phosphorique supporté, ou tout catalyseur acide préalablement utilisé dans les étapes aval d'oligomérisation (OLG) ou d'alkylation (ALK), dans une gamme de température de 20°C à 350 °C, de manière préférée de 40°C à 250 °C, et dans une gamme de pression de 1 bar à 100 bars, de manière préférée de 10 à 30 bars, et dans une gamme de VVH de 0,1 h-1 à 5 h-1, de manière préférée de 0,3 h-1 à 2,0 h-1.

On rappelle que 1 bar = 10⁵ Pascal et que la VVH désigne le rapport entre le débit volumique de charge et le volume de catalyseur.

Dans le procédé selon la présente invention, l'étape d'oligomérisation 4 est alimentée par l'essence de craquage (4) et éventuellement une coupe LPG contenant des oléfines, et travaille sur un catalyseur acide de préférence de type zéolitique, ou silice alumine, dans une gamme de température de 100°C à 350 °C, et dans une gamme pression de 20 à 70 bars, et dans une gamme de VVH de 0,2 h-1 à 1,0 h-1.

Dans le procédé selon la présente invention, l'étape 5 d'alkylation (ALK) est alimentée par l'effluent (8) de l'unité d'oligomérisation (OLG), et par une coupe riche en aromatiques (9) contenant de 6 à 12 atomes de carbone, et de manière encore préférée de 6 à 9 atomes de carbone, et travaille sur un catalyseur acide de préférence de type zéolitique ou silicoaluminate, dans une gamme de température de 100°C à 350 °C, et dans une gamme de pression de 20 bars à 70 bars, et dans une gamme de VVH de 0,1 h-1 à 2,0 h-1.

Selon une autre variante préférée du procédé selon la présente invention, l'étape 6 d'hydrotraitement (HDT) utilise un catalyseur contenant au moins un métal choisi parmi le Ni, le Co, et le Mo, et opère dans une gamme de température de 50°C à 400 °C, de manière préférée de 100°C à 350 °C, et dans une gamme de pression de 1 bar à 100 bars, de manière préférée de 20 bars à 70 bars, et dans une gamme de VVH de 0,1 h-1 à 10 h-1, et de manière préférée de 0,5 h-1 à 5,0 h-1.

Selon une autre variante du procédé selon la présente invention, l'étape 6 d'hydrotraitement (HDT) utilise un catalyseur contenant au moins un métal choisi parmi le Pd et le Pt, et opère dans une gamme de température de 50°C à 300 °C, et de manière préférée de 100°C à 250 °C, dans une gamme de pression de 1 bar à 100 bars, et de manière préférée de 20 bar à 70 bars, et dans une gamme de VVH de 0,10h-1 à 10 h-1, et de manière préférée de 0,5 h-1 à 5,0h-1.

Enfin, selon une dernière variante du procédé selon la présente invention, l'étape 2 de traitement sur catalyseur acide (TR) est précédée d'une étape 1 d'hydrogénation sélective (SHU) de la coupe essence de départ.

### DESCRIPTION DETAILLEE DE L'INVENTION

La présente invention décrit un procédé d'obtention de carburant diesel ou kérosène à partir de coupes oléfiniques issue typiquement d'une unité de craquage catalytique des essences (notée FCC en abrégé) et d'une coupe riche en BTX (abréviation de benzène, toluène, xylène) issue typiquement d'une unité de reforming semi régénérative ou régénérative, généralement présente sur le même site que l'unité de FCC.

On entend par "typiquement" le cas le plus fréquent qui n'exclut pas d'autres sources telles que décrites ci après.

La coupe oléfinique peut également provenir d'unités de type vapocraquage (notée SC en abrégé), d'unité de synthèse Fischer Tropsch (notée FT en abrégé), de cokéfaction (notée CK en abrégé) ou encore d'une unité de visco-réduction (notée VB en abrégé). La coupe riche en BTX peut provenir également d'une unité de vapocraquage (SC), de vaporéformage (notée VR en abrégé), d'une unité de craquage d'oléfines (notée CO en abrégé), ou encore d'une unité transformant le méthanol en oléfines (notée MTO en abrégé).

La charge à traiter (1) est une essence d'intervalle de distillation compris entre 30°C et 250°C. Cette charge est éventuellement envoyée dans une unité SHU qui permet d'hydrogéner sélectivement les hydrocarbures insaturés générateurs de gomme, tels que les dioléfines. L'effluent traité (2) est envoyé directement ou après distillation dans une unité de traitement (TR) reposant sur l'utilisation d'un catalyseur acide, de préférence un catalyseur de type résine échangeuse d'ions, telle que décrite dans le brevet FR 2.840.620, ou de type acide phosphorique supporté.

Cette étape a pour but de capter des composés empoisonnants des catalyseurs acides, notamment les composés azotés, et optionnellement, de les transformer en composés plus lourds.

Il a été en effet observé de manière surprenante que les catalyseurs cités ci dessus, après une période de captation quasi totale des composés azotés, continuent à convertir les composés azotés de la charge en composés plus lourds de sorte que si une distillation est installée en aval du traitement, la coupe légère obtenue en tête de la colonne de distillation est appauvrie en azote. Cette coupe légère de tête peut être traitée sans purification additionnelle sur les catalyseurs acides aval.

Il a été également observé sur cette étape de traitement (TR), un alourdissement des composés soufrés de sorte que la coupe légère issue de la distillation aval est aussi appauvrie en composés soufrés.

L'effluent (3) de l'unité de traitement aux résines (TR) est envoyé dans une colonne à distiller (CD1) de laquelle on extrait 3 coupes:
a) une coupe de tête correspondant au flux (4) qui est envoyé dans l'enchainement d'unités oligomérisation (OLG) - alkylation sur BTX (ALK) en vue de produire une coupe (11) d'intervalle de distillation de type gazole qui est hydrogénée dans l'unité d'hydrogénation totale (HT) pour produire le distillat recherché (13),
b) une coupe intermédiaire (5) qui peut être envoyée dans une unité d'hydrodésulfuration permettant de réduire la teneur en soufre à moins de 10 ppm (non représentée sur la figure 1).

Ce type d'unité est par exemple l'unité connue commercialement sous le nom de Prime G+, commercialisée par la société AXENS, dont on peut trouver une description dans le brevet FR 2.797.639.
c) une coupe de fond (6) qui est envoyée dans une unité d'hydrotraitement sévère (HDT) permettant de réduire la teneur en soufre à moins de 10 ppm, d'hydrogéner la quasi totalité des oléfines, et de réduire significativement la teneur en aromatiques. L'effluent de l'unité d'hydrotraitement (HDT), noté flux (12), est envoyé vers l'unité d'hydrotraitement total (HT).

La coupe de tête (4), éventuellement en mélange avec une coupe LPG (10), est envoyée dans une unité d'oligomérisation (OLG) qui va former des oligomères à nombre d'atomes de carbone compris entre 8 et 20 constituant le flux (7).

En fonction de sa teneur en soufre, ce flux (7) est:
- soit envoyé (flux 7a) vers l'unité d'hydrotraitement (HDT), lorsque sa teneur en soufre est supérieure à 10 ppm,
- soit envoyé (flux 7b) vers l'unité d'hydrogénation totale (HT) lorsque sa teneur en soufre est inférieure à 10 ppm.

L'unité d'oligomérisation (OLG) fonctionne sur un catalyseur acide de type zéolitique ou silice alumine, dans une gamme de température de 100°C à 350 °C, et dans une gamme pression de 20 bars à 70 bars, et dans une gamme de VVH de 0,2h-1 à 1,0h-1.

La fraction d'oléfines légères, de point d'ébullition inférieur à 150°C, n'ayant pas réagi dans l'unité d'oligomérisation (OLG) constitue le flux (8) qui alimente l'unité d'alkylation (ALK) qui fait appel à une coupe BTX (9) généralement issue d' une unité de reforming régénératif des essences.

L'unité d'alkylation des oléfines (8) issues de l'unité d'oligomérisation (OLG), sur la coupe BTX (9) fonctionne sur un catalyseur acide de type zéolitique ou silicoaluminate, dans une gamme de température de 100°C à 350 °C, et dans une gamme pression de 20 bars à 70 bars, et dans une gamme de VVH de 0,1 h-1 à 2,0 h-1.

L'effluent (11) de l'unité d'alkylation (ALK) est envoyé dans une colonne à distiller (CD2) d'où l'on extrait 3 coupes:
- une coupe essence (11a) de point d'ébullition inférieur à 100°C qui est envoyée vers le pool essence,
- une coupe intermédiaire (11b) d'intervalle de distillation compris entre 100°C et 150°C, essentiellement constituée des BTX n'ayant pas réagi et qui est en majorité recyclée à l'entrée de l'unité d'alkylation, à l'exception d'une fraction constituant la purge de l'unité et qui est elle même envoyée au pool essence après stabilisation,
- une coupe lourde (11c) de point d'ébullition supérieur à 150°C qui est envoyée à l'unité d'hydrogénation totale (HT) de laquelle est extrait le gazole recherché (13).

### EXEMPLE

L'exemple suivant illustre le procédé selon l'invention.

On part d'une charge constituée d'une essence de craquage catalytique et d'une coupe BTX provenant d'une unité de reformage catalytique. On ajoute également à cette charge une coupe LPG provenant de l'unité de craquage catalytique.

Les débits massiques des constituants de la charge sont les suivants:
essence (1): 100 t/h
coupe BTX (9): 18 t/h
coupe LPG(10): 25 t/h

L'essence (1) est introduite dans une unité d'hydrogénation sélective (SHU) qui fonctionne aux conditions suivantes:
- pression 15 bars effectifs
- température 120°C
- catalyseur HR 945 commercialisé par la société Axens, avec une VVH de 2 h-1 l'essence hydrogénée (2) est introduite dans une unité de traitement sur catalyseur acide (TR) qui fonctionne aux conditions suivantes:
- pression 15 bars effectifs
- température 100 °C
- catalyseur TA 801 commercialisé par la société Axens, avec une VVH de 0,5 h-1

L'effluent (3) de l'unité TR est introduit dans une colonne à distiller (CD1) de laquelle on sépare:
- en tête une coupe oléfinique (4) ayant un point final d'ébullition de 60°C,
- intermédiairement une coupe (5) d'intervalle de distillation compris entre 60°C et 150°C,
- en fond une coupe (6) de point d'ébullition supérieur à 150°C.

La coupe de tête (4) est mélangée avec une certaine quantité de coupe LPG (10) et le mélange résultant est introduit dans l'unité d'oligomérisation (OLG) qui fonctionne aux conditions suivantes:
- pression: 60 bars effectifs
- température: 160 °C
- catalyseur IP 811 commercialisé par la société Axens, avec une VVH de 0,5 à 2 h-1.

L'unité d'oligomérisation (OLG) produit d'une part un effluent (7) constitué d'oléfines oligomérisées qui est envoyé pour partie (7a) en mélange avec la coupe (6) de fond de la colonne à distiller (CD1) dans une unité d'hydrotraitement (HDT) fonctionnant aux conditions suivantes:
- pression 20 bars effectifs
- température 300°C
- catalyseur HR 506 commercialisé par la société Axens, utilisé avec une VVH de 1 h-1. L'effluent (12) de l'unité d'hydrogénation (HDT) est envoyé vers l'unité d'hydrogénation totale (HT), éventuellement en mélange avec la partie (7b) de l'effluent oléfinique (7). L'effluent (13) de l'unité d'hydrogénation totale (HT) constitue la production de gazole recherché aux spécifications suivantes:
   indice de cétane moteur : 45
   densité 0,775 kg/m3

L'effluent intermédiaire (5) de la colonne à distiller CD1 est envoyé au pool essence.

L'unité d'oligomérisation (OLG) produit également un effluent (8) d'oléfines en C3 et C4 qui est envoyé avec la coupe BTX (9) dans une unité d'alkylation (ALK) travaillant aux conditions suivantes:
- pression 2500 kPa (k est l'abréviation de kilo soit 10³ pascal)
- température 150°C
- catalyseur zéolithe Y,
- VSL : 2,5 h-1

L'effluent (11) de l'unité d'alkylation (ALK) est envoyé dans une seconde colonne à distiller (CD2) qui produit en fond un effluent (11c) qui est envoyé dans l'unité d'hydrogénation totale (HT) et contribue donc à la production du gazole recherché (13).

L'effluent latéral (11b) de la colonne à distiller (CD2) est renvoyé à l'unité d'alkylation (ALK). L'effluent de tête (11a) de la colonne CD2 est envoyé vers le pool essence.

Les tableaux A et B ci dessous donnent le détail des flux selon le schéma de la figure 1.

Globalement le procédé selon l'invention a donc produit 66 tonnes / heure de gazole (13), à partir de 100 tonnes /heure d'essence de FCC (1), de 18 tonnes/heure de coupe BTX (9) et de 25 t/h de coupe LPG de FCC (10), soit un rendement (13)/(1)+(9)+(10) de 46% de transformation d'une coupe essence en coupe distillat, utilisable comme base de kérosène ou de gazole.

Pour la bonne compréhension des tableaux A et B, nous précisons la signification des abréviations utilisées:
Cn désigne une coupe paraffinique à n atomes de carbone
Cn⁼ désigne une coupe oléfinique à n atomes de carbone
A désigne les aromatiques
B désigne le benzène,
T désigne le toluène, X désigne les xylènes
les indices n,i,c signifient respectivement normale (ou linéaire), iso (ou ramifié) et cycliques.

**TABLEAU "A"**

| | Feed | Effluent SHU | Effluent TR | CD1 lights | CD1 heart cut | CD1 heavy cut | Feed C4 | Oligo Feed | Oligo Prod | Oligo heavies | Oligo lights |
|---|---|---|---|---|---|---|---|---|---|---|---|
| | (1) | (2) | (3) | (4) | (5) | (6) | (10) | (10)+(4) | (8)+(7) | (7) | (8) |
| C4(i,n) | 0.05 | 0.08 | 0.08 | 0.08 | - | - | 12.00 | 12.08 | 12.08 | - | 12.08 |
| C4= | 0.27 | 0.24 | 0.22 | 0.22 | - | - | 13.00 | 13.22 | 0.66 | - | 0.66 |
| C5(i,n,c) | 10.49 | 11.14 | 11.14 | 11.14 | - | - | - | 11.14 | 11.14 | - | 11.14 |
| C5= | 13.10 | 12.74 | 11.47 | 11.47 | - | - | - | 11.47 | 1.72 | - | 1.72 |
| C6(i,n,c) | 8.57 | 8.77 | 8.77 | 0.88 | 7.90 | - | - | 0.88 | 0.88 | - | 0.88 |
| C6= | 8.34 | 8.13 | 8.13 | 0.81 | 7.32 | - | - | 0.81 | 0.20 | - | 0.20 |
| B | 0.94 | 0.94 | 0.94 | - | 0.94 | - | - | - | - | - | - |
| C7(i,n,c) | 6.28 | 6.28 | 6.28 | - | 6.28 | - | - | - | - | - | - |
| C7= | 3.61 | 3.61 | 3.61 | - | 3.61 | - | - | - | - | - | - |
| T | 4.87 | 4.87 | 4.87 | - | 4.87 | - | - | - | - | - | - |
| C8(i,n,c) | 4.09 | 4.09 | 4.09 | - | 4.09 | - | - | - | - | - | - |
| C8= | 1.64 | 1.64 | 1.64 | - | 1.64 | - | - | - | - | - | - |
| X | 9.70 | 9.70 | 9.70 | - | 9.70 | - | - | - | - | - | - |
| C9(i,n,c) | 1.85 | 1.85 | 1.85 | - | 0.56 | 1.30 | - | - | - | - | - |
| C9= | 1.26 | 1.26 | 1.26 | - | 0.38 | 0.89 | - | - | - | - | - |
| A9 | 9.93 | 9.93 | 9.93 | - | 1.49 | 8.44 | - | - | - | - | - |
| C10(i,n,c) | 1.90 | 1.90 | 1.90 | - | - | 1.90 | - | - | - | - | - |
| C10= | 0.84 | 0.84 | 0.84 | - | - | 0.84 | - | - | - | - | - |
| A10 | 7.88 | 7.88 | 7.88 | - | - | 7.88 | - | - | - | - | - |
| C11(i,n,c) | 0.57 | 0.57 | 0.57 | - | - | 0.57 | - | - | - | - | - |
| C11= | 0.70 | 0.70 | 0.70 | - | - | 0.70 | - | - | - | - | - |
| A11 | 1.28 | 1.28 | 1.28 | - | - | 1.28 | - | - | - | - | - |
| C12(i,n,c) | 0.46 | 0.46 | 0.46 | - | - | 0.46 | - | - | - | - | - |
| C12= | 0.14 | 0.14 | 0.14 | - | - | 0.14 | - | - | - | - | - |
| A12 | 0.89 | 0.89 | 0.89 | - | - | 0.89 | - | - | - | - | - |
| C12(i,n,c) | 0.02 | 0.02 | 0.02 | - | - | 0.02 | - | - | - | - | - |
| C12= | - | - | | - | - | - | - | - | - | - | - |
| A12 | 0.01 | 0.01 | 0.01 | - | - | 0.01 | - | - | - | - | - |
| Oligomères C8-C12 | - | - | 1.30 | - | 1.30 | - | - | - | 17.19 | - | 17.19 |
| Oligomères C12-C16 | - | - | - | - | - | - | - | - | 5.73 | 5.73 | - |
| Alkylate | - | - | | | | | | | | | |
| Dienes | 0.33 | 0.03 | 0.03 | - | - | 0.03 | - | - | - | - | - |
| HT oligomers C12-C15 | - | - | | | | | | | | | |
| HT Alkylate | - | - | | | | | | | | | |
| *S(ppm pds)* | *1000* | *800* | *800* | *8* | *320* | *472* | *10* | *9* | *9* | *78* | *0* |
| *N(ppm pds)* | *30* | *27* | *14* | *0* | *3* | *11* | *1* | *1* | *1* | *5* | *0* |
| **Total** | **100.00** | **100.00** | **100.00** | **24.60** | **50.06** | **25.35** | **25.00** | **49.60** | **49.60** | **5.73** | **43.87** |

**TABLEAU"B"**

| | Feed BTX | BTX recycle | Alky effluent | Light purge | Heart cut purge | Heavy Product | Heart cut to gasoline | Oligo Heavies to HDT | Oligo Heavies to HT | HDT Effluent (après strippeur) (H2 feed non exemplifié) | HT feed | HDT Effluent (après strippeur) (H2 feed non exemplifié) |
|---|---|---|---|---|---|---|---|---|---|---|---|---|
| | (9) | 11b)recycle | (11) | (11a) | (11b) | (11c) | (11b)out | (7a) | (7b) | (12a) | (7b+12+11c) | (13) |
| C4(i,n) | - | - | 12.08 | 12.08 | - | - | - | - | - | - | - | - |
| C4= | - | - | 0.01 | 0.01 | - | - | - | - | - | - | - | - |
| C5(i,n,c) | - | **-** | 11.14 | 11.14 | - | - | - | 11.14 | - | - | - | - |
| C5= | - | **-** | 0.02 | 0.02 | - | - | - | - | - | - | - | - |
| C6(i,n,c) | - | - | 0.88 | 0.88 | - | - | - | 0.88 | - | - | - | - |
| C6= | - | - | 0.00 | 0.00 | | - | - | | | - | | |
| B | - | - | - | - | - | - | - | - | - | - | - | - |
| C7(i,n,c) | - | - | - | - | - | - | - | - | - | - | - | - |
| C7= | - | - | - | - | - | - | - | - | - | - | - | - |
| T | 14.00 | 68.55 | 70.67 | - | 70.67 | - | 2.12 | - | | - | | - |
| C8(i,n,c) | - | - | - | - | - | - | - | - | - | - | - | - |
| C8= | - | - | - | - | - | - | - | - | - | - | - | - |
| X | 4.00 | 1.29 | 1.33 | - | 1.33 | - | 0.04 | - | - | - | - | - |
| C9(i,n,c) | - | - | - | - | - | - | - | - | - | 1.39 | 1.39 | 6.40 |
| C9= | - | - | - | - | - | - | - | - | - | 0.80 | 0.80 | - |
| A9 | - | - | - | - | - | - | - | - | - | 8.44 | 8.44 | 4.22 |
| C10(i,n,c) | - | - | - | - | - | - | - | - | - | 1.98 | 1.98 | 6.68 |
| C10= | - | | | | | | - | | - | 0.76 | 0.76 | - |
| A10 | - | - | - | - | - | - | - | - | - | 7.88 | 7.88 | 3.94 |
| C11(i,n,c) | - | - | - | - | - | - | - | - | - | 0.64 | 0.64 | 1.91 |
| C11= | - | - | - | - | - | - | - | - | - | 0.63 | 0.63 | - |
| A11 | - | - | - | - | - | - | - | - | - | 1.28 | 1.28 | 0.64 |
| C12(i,n,c) | - | - | - | - | - | - | - | - | - | 0.47 | 0.47 | 1.05 |
| C12= | - | - | - | - | - | - | - | - | - | 0.13 | 0.13 | - |
| A12 | - | - | - | - | - | - | - | - | - | 0.89 | 0.89 | 0.45 |
| C12(i,n,c) | - | - | - | - | - | - | - | - | - | 0.02 | 0.02 | 0.02 |
| C12= | - | - | - | - | - | - | - | - | - | - | - | - |
| A12 | - | - | - | - | - | - | - | - | - | 0.01 | 0.01 | 0.00 |
| Oligomères C8-C12 | - | 3.64 | 3.75 | - | 3.75 | - | 0.11 | - | - | - | - | - |
| Oligomères C12-C16 | - | - | 0.42 | - | **-** | 0.42 | - | - | 5.73 | - | 6.15 | - |
| Alkylate | - | - | 35.06 | - | 0.00 | 35.06 | 0.00 | - | - | - | 35.06 | - |
| Dienes | - | - | - | - | - | - | - | - | - | 0.03 | 0.03 | - |
| HT oligomers C12-C15 | - | - | - | - | - | - | - | - | - | - | - | 6.15 |
| HT Alkylate | - | - | - | - | - | - | - | - | - | - | - | 35.06 |
| *s(ppm pds)* | *0* | *0* | *0* | *0* | *0* | *0* | *0* | *0* | *78* | *12* | *11* | *1* |
| *N(ppm pds)* | *0* | *0* | *0* | *0* | *0* | *0* | *0* | *0* | *5* | *5* | *2* | *1* |
| **Total** | **18.00** | **73.48** | **135.35** | **24.12** | **75.76** | **35.47** | **2.27** | **-** | **5.73** | **25.35** | **66.55** | **66.61** |

## Revendications

1. Procédé de production de gazole à partir d'une coupe essence contenant de 5 à 10 atomes de carbone, et de manière préférée de 5 à 7 atomes de carbone provenant d'une unité de craquage catalytique (1), et d'une coupe BTX (9) provenant typiquement d'une unité de reformage catalytique des essences, faisant appel à l'enchainement d'étapes suivantes:
- une étape 1 d'hydrogénation sélective (SHU) de la coupe essence de départ,
- une étape 2 de traitement sur catalyseur acide (TR) de l'effluent issu de l'étape 1,
- une étape 3 de distillation de l'effluent de l'étape 2 réalisée dans une première colonne à distiller (CD1) permettant de séparer en tête une coupe oléfinique (4) ayant un point final d'ébullition d'environ 60°, intermédiairement une coupe (5) d'intervalle de distillation compris entre 60°C et 150°C, et en fond une coupe (6) de point d'ébullition supérieur à 150°C qui est envoyée dans une unité d'hydrotraitement (HDT),
- une étape 4 d'oligomérisation (OLG) de la coupe oléfinique (4), éventuellement en mélange avec une coupe LPG (10) contenant des oléfines, de laquelle on extrait après distillation un flux (7) d'oléfines oligomérisées à nombre d'atomes de carbone allant de 8 à 20, qui est envoyée pour une première partie (7a) vers l'unité d'hydrotraitement (HDT), et pour une seconde partie (7b) vers une unité d'hydrogénation totale (HT),
- une étape 5 d'alkylation du flux (8) d'oléfines en C3 et en C4 issu de l'étape 4 d'oligomérisation sur la coupe BTX (9) riche en aromatiques contenant de 6 à 12 atomes de carbone, et de manière préférée 6 à 9 atomes de carbone, l'effluent (11) de l'unité d'alkylation (ALK) étant envoyé dans une seconde colonne à distiller (CD2) de laquelle on extrait 3 coupes:
- une coupe essence (11a) de point d'ébullition inférieur à 100°C, qui est envoyée vers le pool essence,
- une coupe intermédiaire (11b) d'intervalle de distillation compris entre 100°C et 150°C, essentiellement constituée des BTX n'ayant pas réagi qui est en majorité recyclée à l'entrée de l'unité d'alkylation, à l'exception d'une fraction (11d) constituant la purge de l'unité (ALK), et qui est elle même envoyée au pool essence après stabilisation,
- une coupe lourde (11c) de point d'ébullition supérieur à 150°C qui est envoyée à l'unité d'hydrogénation totale (HT) de laquelle est extrait le gazole recherché (13),
l'étape 4 d'oligomérisation travaillant sur un catalyseur acide de préférence de type zéolitique ou silice alumine, dans une gamme de température de 100°C à 350 °C, et dans une gamme pression de 20 à 70 bars, et dans une gamme de VVH de 0,2 à 1,0 h-1,
et l'étape 5 d'alkylation travaillant sur un catalyseur acide de préférence de type zéolitique ou silicoaluminate, dans une gamme de température de 100 à 350 °C, et dans une gamme pression de 20 à 70 bars, et dans une gamme de VVH de 0,1 h-1à 2,0 h-1.

2. Procédé de production de gazole selon la revendication 1, dans lequel l'étape 2 de traitement sur catalyseur acide fait appel à un catalyseur acide de type résine échangeuse d'ion, ou phosphorique supporté, ou tout catalyseur acide préalablement utilisé dans les étapes aval d'oligomérisation (OLG) ou d'alkylation (ALK), dans une gamme de température de 20°C à 350 °C, de manière préférée de 40 à 250 °C, dans une gamme pression de 1 à 100 bars, de manière préférée de 10 à 30 bars, dans une gamme de VVH de 0,1 à 5 h-1, de manière préférée de 0,3 à 2,0 h-1.

3. Procédé de production de distillats selon la revendication 1, dans lequel l'étape d'hydrotraitement (HDT) utilise un catalyseur contenant au moins un métal choisi parmi le Ni, le Co, et le Mo, et opère, dans une gamme de température de 50 à 400 °C, de manière préférée de 100 à 350 °C, et dans une gamme pression de 1 à 100 bars, de manière préférée de 20 à 70 bars, et dans une gamme de VVH de 0,1 h-1 à 10 h-1 et de manière préférée de 0,5 h-1 à 5,0 h-1.

4. Procédé de production de distillats selon la revendication 1, dans lequel l'étape d'hydrotraitement (HDT) utilise un catalyseur contenant au moins un métal choisi parmi le Pd et le Pt, et opère, dans une gamme de température de 50 à 300 °C, et de manière préférée de 100°C à 250 °C, dans une gamme pression de 1 à 100 bars, et de manière préférée de 20 à 70 bars, dans une gamme de VVH de 0,1 h-1 à 10 h-1, et de manière préférée de 0,5 h-1 à 5,0 h-1.

## Claims

1. Process for the production of diesel fuel from a gasoline fraction that contains 5 to 10 carbon atoms and in a preferred manner 5 to 7 carbon atoms originating from a catalytic cracking unit (1), and a BTX fraction (9) that typically originates from a unit for catalytic reforming of gasolines, relying on the concatenation of the following stages:
- a stage 1 for selective hydrogenation (SHU) of the initial gasoline fraction,
- a stage 2 for treatment on the acid catalyst (TR) of the effluent that is obtained from stage 1,
- a stage 3 for distillation of the effluent of stage 2 that is produced in a first distillation column (CD1) that makes it possible to separate at the top an olefinic fraction (4) that has a final boiling point of approximately 60°, intermediately a distillation interval fraction (5) of between 60°C and 150°C, and at the bottom a fraction (6) with a boiling point that is greater than 150) C, which is sent to a hydrotreatment (HDT) unit,
- a stage 4 for oligomerization (OLG) of the olefinic fraction (4), optionally mixed with an LPG fraction (10) that contains olefins, from which, after distillation, a stream (7) of oligomerized olefins with a number of carbon atoms that ranges from 8 to 20 is sent for a first part (7a) to the hydrotreatment (HDT) unit and for a second part (7b) to a total hydrogenation (HT) unit is extracted,
- a stage 5 for alkylation of the stream (8) of olefins into C3 and C4 obtained from stage 4 for oligomerization on the BTX fraction (9) that is rich with aromatic compounds containing 6 to 12 carbon atoms, and in a preferred manner 6 to 9 carbon atoms, whereby the effluent (11) of the alkylation (ALK) unit is sent into a second distillation column (CD2) from which 3 fractions are extracted:
- a gasoline fraction (11a) with a boiling point that is less than 100°C, which is sent to the gasoline pool,
- an intermediate fraction (11b) with a distillation interval of between 100°C and 150°C, essentially consisting of BTX that has not reacted, which is for the most part recycled at the input of the alkylation unit, with the exception of a fraction (11d) that constitutes the purging of the (ALK) unit, and which is itself sent to the gasoline pool after stabilization,
- a heavy fraction (11c) with a boiling point that is greater than 150°C that is sent to the total hydrogenation (HT) unit from which the desired diesel fuel (13) is extracted,
with the oligomerization stage 4 working on a preferably zeolitic- or silica-alumina-type acid catalyst, in a temperature range of 100°C to 350°C, and in a pressure range of 20 to 70 bar, and in a WH range of 0.2 to 1.0 h-1,
and with alkylation stage 5 working on a preferably zeolitic- or silicoaluminate-type acid catalyst in a temperature range of 100 to 350°C, and in a pressure range of 20 to 70 bar, and in a WH range of 0.1 h-1 to 2.0 h-1.

2. Process for the production of diesel fuel according to claim 1, in which the stage 2 for treatment on an acid catalyst relies on an ion-exchange resin-type acid catalyst, or supported phosphoric acid catalyst, or any acid catalyst previously used in the downstream stages of oligomerization (OLG) or alkylation (ALK), in a temperature range of 20°C to 350°C, in a preferred manner of 40 to 250°C, and in a pressure range of 1 to 100 bar, in a preferred manner 10 to 30 bar, and in a WH range of 0.1 to 5 h-1, in a preferred manner 0.3 to 2.0 h-1.

3. Process for the production of distillates according to claim 1, in which the hydrotreatment (HDT) stage uses a catalyst that contains at least one metal that is selected from among Ni, Co and Mo and operates in a temperature range of 50 to 400°C, in a preferred manner 100 to 350°C, and in a pressure range of 1 to 100 bar, in a preferred manner 20 to 70 bar, and in a VVH range of 0.1 h-1 to 10 h-1, in a preferred manner 0.5 h-1 to 5.0 h-1.

4. Process for the production of distillates according to claim 1, in which the hydrotreatment (HDT) stage uses a catalyst that contains at least one metal that is selected from among Pd and Pt and operates within a temperature range of 50 to 300°C, in a preferred manner 100°C to 250°C, and in a pressure range of 1 to 100 bar, in a preferred manner 20 to 70 bar, and in a VVH range of 0.1 h-1 to 10 h-1, in a preferred manner 0.5 h-1 to 5.0 h-1.

## Patentansprüche

1. Verfahren zur Herstellung von Gasöl aus einem Benzinschnitt, enthaltend 5 bis 10 Kohlenstoffatome, und bevorzugt 5 bis 7 Kohlenstoffatome, der aus einer Einheit zum katalytischen Cracken (1) stammt, und einen BTX-Aromatenschnitt (9), der in der Regel aus einer Einheit zum katalytischen Benzinreforming stammt, bei dem die Abfolge der folgenden Schritten eingesetzt wird:
- ein Schritt 1 zur selektiven Hydrierung (SHU) des Ausgangsbenzinsschnitts,
- ein Schritt 2 zur Behandlung des Abflusses aus Schritt 1 auf einem Säurekatalysator (TR),
- ein Schritt 3 zur Destillation des Abflusses aus Schritt 2, der in einer ersten Destillationssäule (CD1) ausgeführt wird, die es ermöglicht, am Kopf einen Olefinschnitt (4), der einen Siedeendpunkt von etwa 60° aufweist, dazwischen einen Schnitt (5) mit einem Destillationsintervall im Bereich zwischen 60 °C und 150 °C, und am Boden einen Schnitt (6) mit einem Siedepunkt größer als 150 °C zu trennen, der in eine Hydrobehandlungseinheit (HDT) geschickt wird,
- ein Schritt 4 zur Oligomerisation (OLG) des Olefinschnitts (4), der gegebenenfalls mit einem LPG-Schnitt (10) gemischt ist, der Olefine enthält, aus dem nach der Destillation einen Strom (7) von oligomerisierten Olefinen mit einer Anzahl an Kohlenstoffatomen im Bereich von 8 bis 20 extrahiert wird, wobei ein erster Teil (7a) zur Hydrobehandlungseinheit (HDT) und ein zweiter Teil (7b) zu einer Einheit zur vollständigen Hydrierung (HT) geschickt wird,
- ein Schritt 5 zur Alkylierung des Stroms (8) aus C3- und C4-Olefinen aus Schritt 4 zur Oligomerisation auf dem BTX-Aromatenschnitt (9), der reich an Aromaten ist, die 6 bis 12 Kohlenstoffatome und bevorzugt 6 bis 9 Kohlenstoffatome enthalten, wobei der Abfluss (11) der Alkylierungseinheit (ALK) in eine zweite Destillationssäule (CD2) geschickt wird, aus dem 3 Schnitte extrahiert werden:
- ein Benzinschnitt (11a) mit einem Siedepunkt unterhalb von 100 °C, der zum Benzinpool geschickt wird,
- ein Zwischenschnitt (11 b) mit einem Destillationsintervall im Bereich zwischen 100 °C und 150 °C, der im Wesentlichen aus nicht umgesetzten BTX-Aromaten besteht, der größtenteils zum Einlass der Alkylierungseinheit recycelt wird, abgesehen von einer Fraktion (11d), die die Spülung der Einheit (ALK) bildet, und die nach der Stabilisierung ihrerseits zum Benzinpool geschickt wird,
- ein schwerer Schnitt (11c) mit einem Siedepunkt oberhalb von 150 °C, der zur Einheit zur vollständigen Hydrierung (HT) geschickt wird, aus dem das gesuchte Gasöl (13) extrahiert wird, wobei Schritt 4 zur Oligomerisation auf einem sauren Katalysator, bevorzugt vom Typ Zeolith oder Siliciumdioxid-Aluminiumoxid, in einem Temperaturbereich von 100 °C bis 350 °C und in einem Druckbereich von 20 bis 70 Bar, und in einem HSV-Bereich von 0,2 bis 1,0 h⁻¹ arbeitet,
und wobei Schritt 5 zur Alkylierung auf einem sauren Katalysator, bevorzugt vom Typ Zeolith oder Silicoaluminat, in einem Temperaturbereich von 100 bis 350 °C und in einem Druckbereich von 20 bis 70 Bar und in einem HSV-Bereich von 0,1 h⁻¹ bis 2,0 h⁻¹ arbeitet.

2. Verfahren zur Herstellung von Gasöl nach Anspruch 1, wobei Schritt 2 zur Behandlung auf einem sauren Katalysator mit einem sauren Katalysator vom Typ Ionenaustauschharz oder einem geträgerten phosphorhaltigen Katalysator oder jedem sauren Katalysator, der vorher in den stromabwärtigen Schritten zur Oligomerisation (OLG) oder zur Alkylierung (ALK) verwendet wurde, in einem Temperaturbereich von 20 °C bis 350 °C, bevorzugt von 40 bis 250 °C, in einem Druckbereich von 1 bis 100 Bar, bevorzugt von 10 bis 30 Bar, in einem HSV-Bereich von 0,1 bis 5 h⁻¹, bevorzugt von 0,3 bis 2,0 h⁻¹ erfolgt.

3. Verfahren zur Herstellung von Destillaten nach Anspruch 1, wobei der Schritt zur Hydrobehandlung (HDT) einen Katalysator verwendet, der mindestens ein Metall enthält, ausgewählt aus Ni, Co und Mo, und in einem Temperaturbereich von 50 bis 400 °C, bevorzugt von 100 bis 350 °C und in einem Druckbereich von 1 bis 100 Bar, bevorzugt von 20 bis 70 Bar und in einem HSV-Bereich von 0,1 h⁻¹ bis 10 h⁻¹ und bevorzugt von 0,5 h⁻¹ bis 5,0 h⁻¹ wirkt.

4. Verfahren zur Herstellung von Destillaten nach Anspruch 1, wobei der Schritt zur Hydrobehandlung (HDT) einen Katalysator verwendet, der mindestens ein Metall enthält, ausgewählt aus Pd und Pt, und in einem Temperaturbereich von 50 bis 300 °C, bevorzugt von 100 bis 250 °C und in einem Druckbereich von 1 bis 100 Bar, bevorzugt von 20 bis 70 Bar, in einem HSV-Bereich von 0,1 h⁻¹ bis 10 h⁻¹ und bevorzugt von 0,5 h⁻¹ bis 5,0 h⁻¹ wirkt.
